# EUROPÄISCHE PATENTSCHRIFT

(11) **EP 4 480 837 B1**
(45) Veröffentlichungstag und Bekanntmachung des Hinweises auf die Patenterteilung: **06.08.2025**
(21) Anmeldenummer: 23180449.3
(22) Anmeldetag: 20.06.2023
(51) Int. Cl.: B65B 9/02, B65B 25/00, B65B 51/30, B65B 63/02

(54) **VERFAHREN ZUM VERPACKEN EINER SCHAUMSTOFFMATRATZE**
METHOD FOR PACKAGING A FOAM MATTRESS
PROCÉDÉ D'EMBALLAGE D'UN MATELAS EN MOUSSE

(43) Veröffentlichungstag der Anmeldung: 25.12.2024
(73) Patentinhaber: Megaflex Schaumstoff GmbH, 03172 Guben (DE)
(72) Erfinder: LÖHR, Daniel, 03172 Guben (DE)
(74) Vertreter: Patentanwälte Bauer Vorberg Kayser

(56) Entgegenhaltungen:
- EP-B1- 2 379 412
- CN-A- 112 389 702
- CN-A- 113 636 160
- US-A1- 2015 203 221

## Beschreibung

Die vorliegende Erfindung betrifft ein Verfahren zum Verpacken einer Schaumstoffmatratze.

Es sind eine Vielzahl unterschiedlicher Schaumstoffmatratzen bekannt. Diese bestehen beispielsweise aus PUR-Schaumstoff und werden unter anderem unter den Bezeichnungen Kaltschaum, Gelschaum, Comfortschaum, Memoryschaum oder auch Latex vertrieben.

Derartige Schaumstoffmatratzen sind in unterschiedlichen Abmessungen erhältlich, beispielsweise in den Abmessungen 90 cm x 100 cm, 70 cm x 200 cm usw. Im Wesentlichen weisen Sie eine rechteckige Form auf, die Länge übersteigt in der Regel die Breite.

Problematisch sind die Beförderung und Lagerung solcher Schaumstoffmatratzen vom Hersteller zum Händler bzw. vom Händler zum Endkunden. Eine platzsparende Verpackung einer solchen Schaumstoffmatratze ist beispielsweise dadurch erreichbar, dass sie für Transport- und Lagerungszwecke komprimiert wird. Mithilfe einer geeigneten Produktionsmaschine wird die gesamte Schaumstoffmatratze durch einen Stempel oder eine Walze komprimiert, sodass die im Schaumstoff enthaltene Luft entweicht. Meist wird die Schaumstoffmatratze vor der Komprimierung in eine Kunststoffverpackung eingebracht, zum Beispiel in Folie eingeschweisst. Die in der Höhe deutlich reduzierte Schaumstoffmatratze wird anschließend aufgerollt und meistens in einer geeigneten Umverpackung, beispielsweise in einem Karton, versendet.

Ein solches Verfahren ist in der EP 195 755 A1 beschrieben. Ähnliche Verfahren offenbaren die JP 3 206 408 U und die WO 2019/046892 A1. Die beschriebenen Verfahren zur Verpackung der Matratzen sind aufwändig und erfordern manuelle Tätigkeiten. Auch die US 2015/203221 A1 und EP 2 379 412 B1 offenbaren ein Verfahren zum Verpacken einer Schaumstoffmatratze durch einer Bahn aus heißsiegelbarem Kunststoff.

Nachteilig bei diesen Verfahren ist auch, dass die Kunststofffolie meist umweltunverträglich und nicht recycelbar ist. Diese ist jedoch notwendig um die komprimierte und gefaltete oder gerollte Schaumstoffmatratze in ihrer Transport- oder Lagerform zu fixieren.

Die Aufgabe der Erfindung besteht darin, ein alternatives Verfahren zum Verpacken einer Schaumstoffmatratze vorzuschlagen, welches eine möglichst umweltfreundliche Verpackung der Schaumstoffmatratze ermöglicht. Wesentlich ist, dass dabei die Verpackungsgröße trotzdem möglichst klein ist. Das Verfahren soll schnell und einfach durchführbar sein und bisherige Prozessabläufe zur Verpackung von Schaumstoffmatratze möglichst wenig verändern.

Erfindungsgemäß wird die Aufgabe durch ein Verfahren mit den Verfahrensschritten des Anspruchs 1 gelöst.

Die Kernidee der vorliegenden Erfindung besteht also darin, Papier anstelle von Kunststoff für die Verpackung der Schaumstoffmatratze zu nutzen. Dies schien aufgrund der sich wieder in die Ursprungsform bewegenden verpackten Schaumstoffmatratze und den damit auftretenden Kräften nicht möglich zu sein. Entweder bestand die Gefahr, dass das Papier selbst riss oder ein Verschließen der Papierverpackung nicht mit ausreichender Widerstandskraft möglich war. Eine ausreichend sichere Verklebung einer Papierbahn ist nicht oder, wenn überhaupt, nur dann möglich, wenn ausreichend Zeit zum Aushärten der Verklebung gegeben ist. Dadurch wird der Produktionsprozess jedoch aufgrund des Zeitaufwands unwirtschaftlich.

Durch eine erfindungsgemäße Beschichtung der Papierbahn mit einer möglichst dünnen Schicht aus verschweissbarem Material ist es jedoch wider Erwarten doch möglich, Abschnitte der Papierbahn zur Ausbildung einer Verpackung miteinander zu verschweissen.

Das Papier oder die Papierbahn sollte eine ausreichende Stärke und/oder Widerstandskraft aufweisen, um die gefaltete oder gerollte Schaumstoffmatratze in ihrer Form zu halten. Es hat sich gezeigt, dass Papier mit einer Masse von etwa 90 bis 130 g/m², vorzugsweise mit einer Masse von 110 g/m² dazu geeignet ist. Die Schichtdicke des verschweissbaren Materials sollte möglichst gering sein, insbesondere um ein recycelbares umweltfreundliches Verpackungsmaterial bereitstellen zu können. Eine Schichtdicke von 15 µm bis 30 µm, insbesondere von 20 µm hat sich als ausreichend verschweissbar und widerstandsfähig genug erwiesen. Als verschweissbares Material eignet sich beispielsweise ein thermoplastisches Polyurethan (TPU).

Erfindungsgemäß wird die Schaumstoffmatratze zunächst durch einen Papierbahnvorhang einer Papierbahn geleitet, so dass anschließend eine Unterseite und eine Oberseite der Schaumstoffmatratze mit einem Abschnitt der Papierbahn belegt sind. Die Breite der Papierbahn übersteigt die Breite der Schaumstoffmatratze und steht deshalb seitlich über die Schaumstoffmatratze über. Auch auf der in Bewegungsrichtung hinteren Seite der Schaumstoffmatratze steht die Papierbahn ausreichend über die Seite über, um ein späteres Verschweissen zu ermöglichen.

Es folgt das Verschweissen der Papierbahn auf der in Bewegungsrichtung hintenliegenden Seite durch Erzeugen mindestens einer Schweissnaht zur Verbindung der seitlich überstehenden Randbereiche der Papierbahn, sodass die Oberseite und die Unterseite der Papierbahn zu einer Papierverpackung verbunden werden. Zu diesem Zweck können vorzugsweise zwei bewegbare Elemente einer Schweissvorrichtung in Richtung der Papierbahn aufeinander zu bewegt und zusammengedrückt werden, so dass das innen angeordnete verschweissbare Material erwärmt und unter Druck verschweisst wird. Es verbleiben zwei seitliche Öffnungen.

Anschließend wird die Papierverpackung von der noch verbundenen verbleibenden Papierbahn getrennt, wobei eine durch die Abtrennung erzeugte Trennlinie derart entlang der Schweissnaht erzeugt wird, dass sowohl die Papierverpackung als auch die verbleibende abgetrennte Papierbahn jeweils verschweisst sind. Dies ist insofern wichtig, weil nach einem Abtrennen der neuen Papierverpackung eine durch die Verschweissung durchgängige verbleibende Papierbahn für die Verpackung der nächsten Schaumstoffmatratze notwendig ist. Hierfür kann die Schweissnaht derart breit ausgeführt ist, dass die Trennlinie innerhalb der Schweissnaht verläuft. Alternativ können auch zwei parallel verlaufende Schweissnähte erzeugt werden, wobei die erzeugte Trennlinie dann zwischen den beiden Schweissnähten verläuft.

Vorzugsweise sind in der Vorrichtung zwei Papierrollen vorgesehen, die jeweils eine Papierbahn von oben bzw. von unten zuführen. Denkbar ist auch eine Vorrichtung mit nur einer einzigen Papierrolle, deren Papierbahn dann entsprechend umgeleitet wird.

Das Abtrennen der erzeugten Papierverpackung von der verbleibenden Papierbahn erfolgt vorzugsweise durch einen Schneidprozess. Hierzu kann eine Messerklinge eines Schneidmessers von einer Seite kommend seitlich entlang der Schweissnaht geführt werden. Es hat sich als vorteilhaft erwiesen, wenn die Messerklinge dabei schräg zur Papierbahn ausgerichtet ist. Alternativ kann auch eine Schneidrolle verwendet werden, die entlang der Schweissbahn geführt wird und schneidend abrollt.

In einer besonders bevorzugten Ausführungsvariante wird der Schnitt durch ein Messer erzeugt, welches im Wesentlichen lotrecht durch die Papierbahn bewegt wird. Die Messerklinge des Messers wird in Richtung der Oberseite oder der Unterseite der Papierbahn ausgerichtet und während des Schneidvorgangs in diese Richtung bewegt, wobei die Messerklinge eine Länge aufweist, die zumindest einer Breite der Papierbahn entspricht. Um den Schneidprozess schneller und zuverlässiger durchführen zu können, ist es vorteilhaft, wenn die Messerklinge nicht gerade verläuft, sondern beispielsweise gezackt oder gewellt ausgeführt ist, vorzugsweise ähnelt sie Haifischzähnen. Dadurch kommt sie nicht über ihre gesamte Länge gleichzeitig mit der Papierbahn in Kontakt, sondern es treffen zunächst die der Papierbahn näher liegenden Messerklingenabschnitte auf die Papierbahn auf und schneiden in diese ein. Dies vermeidet wirkungsvoll ein Reißen der Papierbahn während des Schneidprozesses.

Werden zwei parallel verlaufende Schweissbahnen erzeugt, erfolgt der Trennvorgang vorzugsweise während die Schweissvorrichtung noch geschlossen ist. Die Messerklinge wird zwischen die beiden sich parallel erstreckenden Elemente der Schweissvorrichtung geführt und zerschneidet die Papierbahn. Die Schweisvorrichtung dient somit vorteilhafterweise auch dazu, die Papierbahn in ihrer Position unter Spannung zu halten.

Der Schweißvorgang und das Trennen der Papierbahn mithilfe einer oder mehrerer Messerklinge können auch gleichzeitig durchgeführt werden, was den Fertigungsvorgang beschleunigt. Zum Beispiel können zwei Schweißbalken je Schweißnaht vorgesehen sein, die für den Schweißprozess aufeinander zu fahren und zusammengedrückt werden. Mit diesen gekoppelt ist eine Messerklinge, die gleichzeitig oderzeitlich minimal versetzt die Papierbahn durchschneidet.

In diesem Zustand wird die Schaumstoffmatratze in der noch zweiseitig geöffneten Papierverpackung komprimiert und in ihrer Höhe reduziert. Dies erfolgt beispielsweise durch Zusammenpressen durch mindestens eine Walze oder mit einem Stempel. Luft kann dabei aus der Schaumstoffmatratze und die noch geöffneten Seiten der Papierverpackung entweichen, sodass nach dem anschließenden Verschließen der Papierverpackung eine in ihrer Höhe deutlich reduzierte komprimierte Schaumstoffmatratze verbleibt.

Nach Abschluss der Kompression werden auch die seitlichen Öffnungen durch Verschweissen der jeweils übereinanderliegenden überstehenden Papierbahnabschnitte verschlossen. Für diesen Vorgang kann die bereits teilweise verschweisste Schaumstoffmatratze jeweils um 90° gedreht werden, es können aber auch zusätzliche Schweissvorrichtungen seitlich der Schaumstoffmatratze vorgesehen sein, die ein Drehen der Schaumstoffmatratze vermeiden.

Es folgt ein Falten oder Aufrollen der verpackten Schaumstoffmatratze und ein Fixieren mit einem Fixiermittel, um ein Zurückbewegen in die ursprüngliche Form zu verhindern.

Das Fixiermittel kann beispielsweise durch einen einfachen Klebestreifen gebildet sein. Vorteilhafterweise kann das Fixiermittel aber auch als eine Art Tüte ausgebildet sein, in die die Matratzenrolle eingebracht wird und die diese umschließt. Die Tüte kann auch unmittelbar als Umverpackung genutzt werden, auf eine weitere Umverpackung kann dann verzichtet werden.

Insgesamt ist somit eine umweltfreundliche, recyclebare Papierverpackung herstellbar.

Eine vorteilhafte Verpackungsmaschine, die für die Durchführung des erfindungsgemäßen Verfahrens geeignet ist, weist einen Transporttisch auf, auf dem die zu verpackende Schaumstoffmatratze angeordnet werden kann. Über den Transporttisch wird die Schaumstoffmatratze zunächst eine Verpackungseinheit zugeführt, die die Schaumstoffmatratze in eine Papierverpackung einbringt.

Die komprimierte und eingepackte Schaumstoffmatratze kann vorzugsweise über ihre kürzeren Seiten zunächst gefaltet und anschließend zu einer Matratzenrolle entlang ihrer längeren Seiten (den Längsseiten) aufgerollt werden. Dadurch ist es möglich, das Packmaß der zu transportierenden Schaumstoffmatratzen deutlich zu reduzieren. Eine Matratzenrolle einer Schaumstoffmatratze mit zum Beispiel 1 m Breite und 2 m Länge ist, ist somit nur noch 0,5 m hoch.

Die Erfindung wird anhand der nachfolgenden Figuren näher erläutert. Die Figuren sind lediglich Prinzipdarstellungen und insbesondere nicht maßstabsgetreu. Sie sollen den Schutzbereich der Erfindung nicht beschränken, sie dienen lediglich der Erläuterung der Erfindung. Es zeigen:
- Figur 1:: eine Prinzipdarstellung einer Schaumstoffmatratze vor einem Papierbahnvorhang,
- Figur 2:: eine Schaumstoffmatratze in einer teilweise verschlossenen Papierverpackung von oben,
- Figur 3:: eine komprimierte Schaumstoffmatratze in einer verschlossenen Papierverpackung von oben,
- Figur 4:: eine komprimierte Schaumstoffmatratze, die über ihre kürzeren Seiten gefaltet wird,
- Figur 5:: eine komprimierte und gefaltete Schaumstoffmatratze, die entlang ihrer längeren Seiten aufgerollt wird,
- Figur 6:: eine Matratzenrolle, die in eine Umverpackung eingebracht wird.

Die Figuren 1 bis 6 zeigen eine Schaumstoffmatratze 20 und verdeutlichen die erfindungsgemäßen und optionalen Verfahrensschritte, die zu einer Verpackung führen.

Die rechteckige Schaumstoffmatratze 20 weist beispielsweise zwei kürzere Seiten 22 (Querseiten) und zwei längere Seiten 24 (Längsseiten) auf (siehe auch Fig. 2).

Die Schaumstoffmatratze 20 wird in einem ersten Verfahrensschritt in einen Papierbahnvorhang 25 einer Papierbahn 26 eingefahren (vgl. Fig. 1), sodass die Papierbahn 26 nach dem Durchfahren eine Oberseite 28 und eine Unterseite 30 der Schaumstoffmatratze 20 bedeckt (vgl. Fig. 2).

Die Figuren 1-3 verdeutlichen, dass die Papierbahn 26 aus Papier 41 gebildet ist, welches mit einem verschweissbarem Material 43 beschichtet ist. Insbesondere Figur 1 zeigt, dass die beiden einander zugewandten Seiten einer Papierbahn 26 über das verschweissbare Material 43 miteinander verschweissbar sind. In Fig. 1 ist eine Schweissnaht 45 erkennbar, die beim Verpacken der zuvorigen Schaumstoffmatratze 20 erzeugt wurde.

Fig. 2 zeigt, dass zunächst die in Bewegungsrichtung der Schaumstoffmatratze 20 hintere Öffnung verschweisst wird. Die Bewegungsrichtung der Schaumstoffvortrags 20 ist durch den eingezeichneten Pfeil gezeigt. In Fig. 2 sind zwei parallel verlaufende Schweissnähte 45 erkennbar, die durch nicht gezeigte entsprechende Schweissvorrichtungen erzeugt wurden.

Mithilfe einer nicht gezeigten Schneidvorrichtung wird eine erzeugte Papierverpackung 32, die an ihren beiden Längsseiten 24 noch geöffnet ist, von der verbleibenden Papierbahn 26 getrennt. Eine Trennlinie 47 ist in Fig. 2 zwischen den beiden Schweissnähten 45 erkennbar. Fig. 2 verdeutlicht auch, dass eine der beiden Schweissnähte 45 die hintere Öffnung der Papierverpackung 32 verschließt, während die andere Schweissnaht 45 die durch die Schneidvorrichtung getrennte Papierbahn 26 wieder zusammenfügt, damit die nächste Schaumstoffmatratze 20 entsprechend verpackt werden kann.

Die auf ihrer vorderen und hinteren Seite verschlossene Papierverpackung 32 wird einer Kompression zugeführt, in der die darin befindliche Schaumstoffmatratze 20 komprimiert wird. Es folgt das Verschweissen der seitlichen Öffnungen, sodass eine umlaufende verschweisste Papierverpackung 32 entsteht (vergleiche Fig. 3).

Fig. 4 verdeutlicht, dass die komprimierte und verpackte Schaumstoffmatratze 20 in einem nächsten Verfahrensschritt über ihre kürzeren Seiten 22 gefaltet werden kann.

Die komprimierte und gefaltete Schaumstoffmatratze wird im gezeigten Verfahrensbeispiel anschließend entlang ihrer längeren Seiten 24 zu einer Matratzenrolle 38 aufgerollt. Aufgrund der zuvorigen Faltung über ihre kürzeren Seiten 22 entsteht somit eine relativ kleine Matratzenrolle 38.

Die Matratzenrolle 38 wird mithilfe eines Fixiermittels 40, im gezeigten Ausführungsbeispiel einem Klebestreifen in ihrer aufgerollten Position fixiert, um ein Wiederaufrollen zu verhindern.

Figur 6 zeigt eine Umverpackung 42, die durch einen Karton, vorzugsweise aus Pappe, gebildet ist. Die Umverpackung 42 weist Abmessungen auf, die die Abmessungen der Matratzenrolle 38 insbesondere in der Höhe kaum überschreiten. Alternativ kann die Matratzenrolle 38 auch in eine stabile Papiertüte eingebracht werden.

Die Erfindung ist nicht auf das gezeigte Ausführungsbeispiel beschränkt, sondern umfasst auch weitere Ausführungsvarianten, die sich die Erfindung zunutze machen. Insbesondere kann die Papierverpackung 32 auch durch einen bereits vorgefertigten Beutel ausgebildet sein, der nach dem Komprimieren einseitig verschlossen wird.

### Bezugszeichen

- 20: Schaumstoffmatratze
- 22: Querseiten
- 24: Längsseiten
- 25: Papierbahnvorhang
- 26: Papierbahn
- 28: Oberseite
- 30: Unterseite
- 32: Papierverpackung

- 38: Matratzenrolle
- 40: Fixiermittel
- 41: Papier
- 42: Umverpackung
- 43: verschweissbares Material
- 45: Schweissnaht
- 47: Trennlinie

## Patentansprüche

1. Verfahren zum Verpacken einer Schaumstoffmatratze (20) mit einer Oberseite (28), mit den Verfahrensschritten:
- Leiten der Schaumstoffmatratze (20) durch einen Papierbahnvorhang (25) einer Papierbahn (26), die im Wesentlichen aus Papier (41) gebildet und einseitig mit einem verschweissbaren Material (43) beschichtet ist, derart, dass die Schaumstoffmatratze (20) zunächst mit ihrer umlaufenden Seitenwand (39) mit dem verschweissbaren Material (43) in Kontakt kommt und anschließend eine Oberseite (28) und eine Unterseite (30) der Schaumstoffmatratze (20) mit der Papierbahn (26) belegt sind, wobei der auf der Oberseite (28) und der Unterseite (30) der Schaumstoffmatratze (20) angeordnete Anteil der Papierbahn (26) jeweils seitlich über die Schaumstoffmatratze (20) übersteht und das verschweissbare Material (43) der Papierbahn (26) einander zugewandt gegenüberliegend angeordnet ist,
- Verschweissen der Papierbahn (26) im Bereich der in Bewegungsrichtung der Schaumstoffmatratze (20) hinten angeordneten Seite durch Erzeugen mindestens einer Schweissnaht (45) zur Verbindung der seitlich überstehenden Randbereiche, sodass die Oberseite (28) und die Unterseite (30) zu einer Papierverpackung (32) verbunden werden und zwei seitliche Öffnungen (34) verbleiben,
- Abtrennen der Papierverpackung (32) von der mit der Papierverpackung (32) verbundenen verbleibenden Papierbahn (26), wobei eine durch die Abtrennung erzeugte Trennlinie (47) derart entlang der Schweissnaht (45) verläuft, dass sowohl die Papierverpackung (32) als auch die verbleibende abgetrennte Papierbahn (26) verschweisst sind,
- Komprimieren der Schaumstoffmatratze (20) durch Zusammenpressen,
- Verschließen der seitlichen Öffnungen (34) und Verschweissen der jeweils übereinanderliegenden überstehenden Papierbahnabschnitte miteinander,
- Falten oder Aufrollen der verpackten Schaumstoffmatratze (20),
- Fixieren der Matratzenrolle (38) mit einem Fixiermittel (40), um ein Zurückbewegen in die ursprüngliche Form zu verhindern.

2. Verfahren nach Anspruch 1, **dadurch gekennzeichnet, dass** die Trennlinie (47) durch ein Messer erzeugt wird, dessen Messerklinge zu Beginn des Schneidvorgangs zunächst in Richtung einer der Seiten der Papierbahn (26) ausgerichtet ist und von einer Seite kommend entlang der Schweissnaht (45) und parallel zu dieser bewegt wird.

3. Verfahren nach Anspruch 1, **dadurch gekennzeichnet, dass** die Trennlinie (47) durch ein Messer erzeugt wird, dessen Messerklinge zu Beginn des Schneidvorgangs schräg in Richtung der Oberseite (28) oder der Unterseite (30) der Papierbahn (26) ausgerichtet ist und während des Schneidvorgangs in Richtung der der Oberseite (28) oder Unterseite (30) bewegt wird, so dass die Messerklinge von einer Seite der Papierbahn (26) zur anderen Seite der Papierbahn (26) schneidet.

4. Verfahren nach Anspruch 1, **dadurch gekennzeichnet, dass** die Trennlinie (47) durch ein Messer erzeugt wird, dessen Messerklinge zunächst in Richtung der Oberseite (28) oder der Unterseite (30) ausgerichtet und während des Schneidvorgangs in diese Richtung bewegt wird, wobei die Messerklinge eine Länge aufweist, die zumindest einer Breite der Papierbahn (26) entspricht.

5. Verfahren nach Anspruch 4, **dadurch gekennzeichnet, dass** die Messerklinge derart ausgeführt ist, dass Abschnitte der Messerklinge in Schneidrichtung unterschiedlich weit vorne angeordnet sind.

6. Verfahren nach Anspruch 5, **dadurch gekennzeichnet, dass** die Messerklinge gewellt oder gezackt ausgeführt ist.

7. Verfahren nach einem der Ansprüche 1 bis 6, **dadurch gekennzeichnet, dass** die Schweissnaht (45) derart breit ausgeführt ist, dass die Trennlinie (47) innerhalb der Schweissnaht (45) angeordnet ist.

8. Verfahren nach einem der Ansprüche 1 bis 6, **dadurch gekennzeichnet, dass** zwei parallel verlaufende Schweissnähte (45) erzeugt werden und die beim Abtrennen der Papierverpackung (32) erzeugte Trennlinie (47) zwischen den beiden Schweissnähten (45) verläuft.

9. Verfahren nach einem der Ansprüche 1 bis 8, **dadurch gekennzeichnet, dass** die verpackte Schaumstoffmatratze (20) über ihre kurzen Seiten gefaltet und entlang ihrer längeren Seiten (24) zu einer Matratzenrolle (38) aufgerollt wird.

10. Verfahren nach einem der Ansprüche 1 bis 9, **dadurch gekennzeichnet, dass** als Fixiermittel (40) eine Papiertüte dient, in die die verpackte, gefaltete oder gerollte Schaumstoffmatratze (20) eingeführt wird.

## Claims

1. A method for packing a foam mattress (20) with an upper side (28), with the following procedural steps:
- guiding the foam mattress (20) through a paper sheet curtain (25) of a paper sheet (26), which essentially consists of paper (41) and is coated on one side with a weldable material (43), such that the continuous side wall (39) of the foam mattress (20) initially comes into contact with the weldable material (43), after which an upper side (28) and a lower side (30) of the foam mattress (20) are covered with the paper sheet (26), wherein the share of the paper sheet (26) arranged on the upper side (28) and the lower side (30) of the foam mattress (20) respectively protrudes laterally over the foam mattress (20), and the weldable material (43) of the paper sheet (26) are arranged facing and opposite,
- welding the paper sheet (26) in the area of the rear side as viewed in the direction of movement of the foam mattress (20) by generating at least one welded seam (45) for connecting the laterally protruding edge areas, so that the upper side (28) and the lower side (30) are connected to yield a paper packaging (32), and two lateral openings (34) remain,
- separating the paper packaging (32) from the remaining paper sheet (26) connected with the paper packaging (32), wherein a dividing line (47) generated by the separation runs along the welded seam (45) in such a way that both the paper packaging (32) as well as the remaining separated paper sheet (26) are welded,
- compressing the foam mattress (20) by pressing it together,
- sealing the lateral openings (34) and welding together the respectively protruding paper sheet sections lying one above the other,
- folding or rolling up the packaged foam mattress (20),
- fixing the mattress roll (38) with a fixing agent (40), so as to prevent movement back into the original shape.

2. The method according to claim 1, **characterized in that** the dividing line (47) is generated by a knife, the knife blade of which is initially aligned in the direction of one of the sides of the paper sheet (26) at the beginning of the cutting process, and is moved along the welded seam (45) and parallel to the latter coming from one side.

3. The method according to claim 1, **characterized in that** the dividing line (47) is generated by a knife, the knife blade of which is aligned diagonally in the direction of the upper side (28) or the lower side (30) of the paper sheet (26) at the beginning of the cutting process, and is moved in the direction of the upper side (28) or lower side (30) during the cutting process, so that the knife blade cuts from one side of the paper sheet (26) to the other side of the paper sheet (26).

4. The method according to claim 1, **characterized in that** the dividing line (47) is generated by a knife, the knife blade of which is initially aligned in the direction of the upper side (28) or the lower side (30), and is moved in this direction during the cutting process, wherein the knife blade has a length corresponding to at least a width of the paper sheet (26).

5. The method according to claim 4, **characterized in that** the knife blade is designed in such a way that sections of the knife blade are arranged at varying distances toward the front in the cutting direction.

6. The method according to claim 5, **characterized in that** the knife blade is corrugated or zigzagged in design.

7. The method according to one of claims 1 to 6, **characterized in that** the welded seam (45) is wide enough in design that the dividing line (47) is arranged inside of the welded seam (45).

8. The method according to one of claims 1 to 6, **characterized in that** two parallel running welded seams (45) are generated, and the dividing line (47) generated while separating the paper packaging (32) runs between the two welded seams (45).

9. The method according to one of claims 1 to 8, **characterized in that** the packaged foam mattress (20) is folded over its short sides and rolled up along its longer sides (24) into a mattress roll (38).

10. The method according to one of claims 1 to 9, **characterized in that** a paper bag serves as the fixing agent (40), into which the packaged, folded or rolled foam mattress (20) is introduced.

## Revendications

1. Procédé d'emballage d'un matelas en mousse (20) avec une face supérieure (28), avec les étapes de procédé suivantes :
- passage du matelas en mousse (20) à travers un feston de bande papier (25) d'une bande de papier (26), qui est formé pour l'essentiel de papier (41) et est revêtu d'un côté d'un matériau soudable (43) de telle manière que le matelas en mousse (20) vient d'abord en contact avec sa paroi latérale (39) périphérique avec le matériau soudable (43) et ensuite une face supérieure (28) et une face inférieure (30) du matelas en mousse (20) sont recouvertes avec la bande de papier (26), sachant que la partie de bande de papier (26) disposée sur la face supérieure (28) et la face inférieure (30) du matelas en mousse (20) surmontent respectivement latéralement le matelas en mousse (20) et le matériau soudable (43) est disposé opposé tourné vers la bande de papier (26),
- soudage de la bande de papier (26) dans la zone de la face disposée en arrière dans la direction de déplacement du matelas en mousse (20) par production d'au moins un cordon de soudure (45) pour relier les zones de bord dépassant latéralement de telle sorte que la face supérieure (28) et la face inférieure (30) sont reliées à un emballage de papier (32) et que deux ouvertures latérales (34) subsistent,
- séparation de l'emballage de papier (32) de la bande de papier (26) restant reliée à l'emballage de papier (32), sachant qu'une ligne de séparation (47) produite par la séparation passe le long du cordon de soudure (45) de telle manière que tant l'emballage de papier (32) que la bande de papier (26) séparée restante sont soudés,
- compression du matelas en mousse (20) par pression,
- fermeture des ouvertures latérales (34) et soudage entre elles des sections de bande de papier dépassant respectivement l'une sur l'autre,
- pliage ou enroulage du matelas en mousse emballé (20),
- fixation du rouleau de matelas (38) avec un moyen de fixation (40) pour éviter un mouvement de retour en arrière dans la forme originale.

2. Procédé selon la revendication 1, **caractérisé en ce que** la ligne de séparation (47) est produite par un couteau, dont la lame est orientée au début de l'opération de coupe d'abord en direction d'un des côtés de la bande de papier (26) et est déplacée d'un côté en venant le long du cordon de soudure (45) et parallèlement à celui-ci.

3. Procédé selon la revendication 1, **caractérisé en ce que** la ligne de séparation (47) est produite par un couteau, dont la lame est orientée au début de l'opération de coupe de façon oblique en direction de la face supérieure (28) ou de la face inférieure (30) de la bande de papier (26) et est déplacée pendant l'opération de coupe en direction de la face supérieure (28) ou de la face inférieure (30) de telle manière que la lame de couteau découpe d'un côté de la bande de papier (26) vers l'autre côté de la bande de papier (26).

4. Procédé selon la revendication 1, **caractérisé en ce que** la ligne de séparation (47) est produite par un couteau, dont la lame est orientée d'abord en direction de la face supérieure (28) ou de la face inférieure (30) et est déplacée dans cette direction pendant l'opération de coupe, sachant que la lame de couteau comporte une longueur qui correspond au moins à une largeur de la bande de papier (26).

5. Procédé selon la revendication 4, **caractérisé en ce que** la lame de couteau est exécutée de telle manière que les sections de la lame de couteau sont disposées différemment éloignées en avant dans la direction de coupe.

6. Procédé selon la revendication 5, **caractérisé en ce que** la lame de couteau est exécutée ondulée ou dentelée.

7. Procédé selon l'une quelconque des revendications 1 à 6, **caractérisé en ce que** le cordon de soudure (45) est exécuté de façon suffisamment large de telle sorte que la ligne de séparation (47) est disposée à l'intérieur du cordon de soudure (45).

8. Procédé selon l'une quelconque des revendications 1 à 6, **caractérisé en ce que** deux cordons de soudure parallèles (45) sont produits et la ligne de séparation (47) produite lors de la séparation de l'emballage de papier (32) passe entre les deux cordons de soudure (45).

9. Procédé selon l'une quelconque des revendications 1 à 8, **caractérisé en ce que** le matelas en mousse (20) emballé est plié par ses côtés courts et est roulé le long de ses côtés plus longs (24) en un rouleau de matelas (38).

10. Procédé selon l'une quelconque des revendications 1 à 9, **caractérisé en ce qu'un** sac de papier sert de moyen de fixation (40) dans lequel le matelas en mousse (20) emballé, plié ou roulé est introduit.
